# EUROPÄISCHE PATENTSCHRIFT

(11) **EP 0 351 563 B1**
(45) Veröffentlichungstag und Bekanntmachung des Hinweises auf die Patenterteilung: **30.10.1991**
(21) Anmeldenummer: 89111094.2
(22) Anmeldetag: 19.06.1989
(51) Int. Cl.: C10J 3/48, C10J 3/86

(54) **Anlage für die Erzeugung eines Produktgases aus einem feinteiligen Kohlenstoffträger**
Apparatus for the production of product gas from finely divided carbonaceous solids
Appareillage pour la production de gaz à partir de solides carbonifères finement divisés

(30) Priorität: 16.07.1988 DE 3824233
(43) Veröffentlichungstag der Anmeldung: 24.01.1990
(73) Patentinhaber: Krupp Koppers GmbH, 45143 Essen (DE)
(72) Erfinder: Lang, Michael, D-4330 Mülheim/Ruhr (DE); Wilmer, Gerhard, D-4320 Hattingen (DE); Kühn, Michael, Dr., D-2943 Neuharlingersiel (DE)

(56) Entgegenhaltungen:
- EP-A- 0 150 533
- FR-A- 2 349 642
- US-A- 4 610 697

## Beschreibung

Die Erfindung bezieht sich gattungsgemäß auf eine Anlage für die Erzeugung eines Produktgases aus einem feinteiligen Kohlenstoffträger, insbesondere aus feinkörniger bis staubförmiger Kohle, im Wege der Druckvergasung, ― mit einem vertikalen Vergasungs/Strahlungskühlungs-Apparat, der von unten nach oben durchströmt ist, einem vertikalen Konvektionskühlungs-Apparat, der von oben nach unten durchströmt ist und einer gekühlten Verbindungsleitung zwischen dem Kopf des Vergasungs/Strahlungskühlungs-Apparates und dem Kopf des Konvektionskühlungs-Apparates, wobei der Vergasungs/StrahlungskühlungsApparat einen aus Rohren gebildeten, im Horizontalschnitt kreisförmigen Schacht, einen unteren Flüssigschlackeauslaß und ein oberes düsenförmig eingezogenes Anschlußteilstück für die Verbindungsleitung aufweist sowie zur Abkühlung des Produktgases bis zur ausreichenden Verfestigung flüssig mitgerissener Schlackepartikel eingerichtet ist und wobei der Konvektionskühlungs-Apparat mit einem unteren Abzug für das Produktgas und mitgeführte Schlackepartikel ausgerüstet ist. Das Produktgas fällt als rohes Produktgas an und wird danach gereinigt. Es besteht hauptsächlich aus Kohlenmonoxid und Wasserstoff und wird beispielsweise als Synthesegas für die Herstellung von Kohlenwasserstoffen, als Heizgas, insbesondere für Gasturbinen von Gas- und Dampfturbinenkraftwerken oder auch als Reduktionsgas für metallurgische Zwecke eingesetzt. ― In bezug auf die Chemie und die Physik der Druckvergasung, insbesondere der Kohledruckvergasung, allgemein wird auf die Fachliteratur verwiesen. Das Produktgas verläßt die Vergasungsstufe mit einer Temperatur von über 1.300° bis 1.700° C. Es versteht sich, daß für die Zuführung, Förderung und Abführung der am Prozeß beteiligten Mengenströme die entsprechenden Einrichtungen vorgesehen sind.

Bei der bekannten gattungsgemäßen Anlage (EP 0115094), von der die Erfindung ausgeht, ist der Schacht im Anschluß an die Vergasungsstufe mit einer Quencheinrichtung für die unmittelbare Zuführung eines fremden Kühlmittels (wie Wasserdampf, gekühltes Produktgas und dergleichen) versehen. Hier wird das Produktgas so weit abgekühlt, daß die mitgerissenen Schlackepartikel ausreichend verfestigt sind und nicht mehr kleben. Im Strahlungskühlungsteil wird mittelbar ein fremdes Kühlmittel zugeführt, sind nämlich die Register eines Dampfüberhitzers angeordnet. Erst danach tritt das Produktgas in die Verbindungsleitung ein. Die bekannten Maßnahmen sind der Kritik offen: Die Probleme, die beim Betrieb einer gattungsgemäßen Anlage auftreten, sind einerseits gasdynamischer Natur und insoweit den Gesetzen der Aerodynamik unterworfen, sind aber andererseits wärmeaustauschtechnischer Natur und insoweit den Gesetzen der Thermodynamik unterworfen. Hinzu kommt die Chemie der Zusammenhänge mit ihrer Reaktionskinetik. Die Aerodynamik einerseits, die Thermodynamik andererseits sind von ihren eigenen Randbedingungen beherrscht und die Chemie der Zusammenhänge darf nicht gestört werden. Bei der vorstehend beschriebenen bekannten Ausführungsform ist die physikalische Phänomenologie komplex und der Betrieb kaum optimierbar sowie unterschiedlichen Betriebsbedingungen kaum anpaßbar. Störende, aus Exergieverlusten resultierende Wirkungsgradverluste müssen in Kauf genommen werden. Im übrigen ist die Tragwirkung des Gasstromes in bezug auf mitgerissene Schlackepartikel auf dem Strömungsweg des Produktgases von der Vergasungsstufe bis zum Verlassen des Konvektionskühlungs-Apparates nicht gewährleistet.

Der Erfindung liegt die Aufgabe zugrunde, die gattungsgemäße Anlage so weiter auszubilden, daß ein Betrieb mit wesentlich verbessertem Wirkungsgrad und reduzierten Exergieverlusten möglich ist.

Zur Lösung dieser Aufgabe lehrt die Erfindung, daß der Schacht in bezug auf die Strömung des Produktgases als Gleichgeschwindigkeits-Strömungskanal ausgeführt ist, der von Einrichtungen für die unmittelbare und/oder mittelbare Zuführung von fremden Kühlmitteln frei ist, und daß der Gleichgeschwindigkeits-Strömungskanal in bezug auf die Kühlung des Produktgases als Strahlungskühler so ausgelegt ist, daß allein durch die Strahlungskühlung die ausreichende Verfestigung der mitgerissenen Schlackepartikel erfolgt. Der Ausdruck Gleichgeschwindigkeits-Strömungskanal bezeichnet im Rahmen der Erfindung einen Strömungskanal, der sicherstellt, daß die über den Strömungsquerschnitt gemittelte Strömungsgeschwindigkeit des Produktgases über die Länge des Gleichgeschwindigkeits-Strömungskanals ausreichend konstant ist und jedenfalls nicht so absinkt, daß das Tragvermögen für die Schlackepartikel störend beeinträchtigt und eine Agglomeration derselben in Wirbelzonen vermieden wird. Der Gleichgeschwindigkeits-Strömungskanal ist, wie bei Dampfkesseln üblich, aus Rohren aufgebaut, und zwar mit möglichst glatter Innenwandung zum Strömungskanal hin.

Die Erfindung geht von der zur Erfindung gehörenden Erkenntnis aus, daß bei der bekannten Ausführungsform die aerodynamischen und die thermodynamischen Zusammenhänge nicht getrennt und unabhängig voneinander zu beeinflussen sind. Die aerodynamischen und die thermodynamischen Zusammenhänge bilden vielmehr einen Komplex, der sich auch mit den Mitteln der modernen Meß- und Regeltechnik im Betrieb kaum entkoppeln und optimieren sowie unterschiedlichen Betriebsverhältnissen anpassen läßt. Demgegenüber werden erfindungsgemäß die Aerodynamik und die Thermodynamik weitgehend getrennt. Die Thermodynamik wird nicht mehr auf Kosten der Aerodynamik eingerichtet und umgekehrt. Folglich lassen sich die durchzuführenden Optimierungsaufgaben lösen und die Betriebsverhältnisse mit den Hilfsmitteln der modernen Meß- und Regeltechnik steuern. Die Reaktionskinetik wird nicht störend beeinflußt und eher verbessert. Grundsätzlich ist es bekannt, bei einer Anlage für die Erzeugung eines Produktgases aus einem feinteiligen Kohlenstoffträger eine Quencheinrichtung einer Strahlungskühlungsstufe nachzuschalten (VGB Kraftwerkstechnik 59, 1979, Seite 565, Bild 3). Bei dieser bekannten Ausführungsform befindet sich die Quencheinrichtung jedoch am Eingang eines als Verdampfer funktionierenden Apparates, dessen Querschnitt gegenüber dem Querschnitt des Schachtes der Strahlungskühlungsstufe beachtlich vergrößert ist, was die Stabilität der Verfahrensführung beeinträchtigt und hinsichtlich der Beherrschung der Flugstaubbilanz in dieser Zone Sondereinrichtungen erfordert.

Je nach der Temperaturdifferenz, mit der zwischen der Vergasungsstufe und dem Eintritt des Produktgases in die Verbindungsleitung gearbeitet wird, kann der Gleichgeschwindigkeits-Strömungskanal über seine gesamte Länge mit konstantem Querschnitt kreiszylindrisch ausgeführt werden. Es besteht aber auch die Möglichkeit, den Querschnitt des Gleichgeschwindigkeits-Strömungskanals an die Volumenreduzierung anzupassen, die durch die Abkühlung durch Strahlungskühlung eintritt. In diesem Zusammenhang ist eine Ausführungsform der Erfindung dadurch gekennzeichnet, daß der Gleichgeschwindigkeits-Strömungskanal als im Querschnitt zylindrischer Strömungskanal ausgebildet sowie als Strahlungskühler für eine Abkühlung des Produktgases bis auf etwa 1.000°C bei Eintritt in die Verbindungsleitung ausgelegt ist und daß im Bereich des düsenförmig eingezogenen Anschlußteilstückes für die Verbindungsleitung eine Quencheinrichtung für die Einführung fremder Kühlmittel angeordnet sowie ein anschließendes Teilstück der Verbindungsleitung als Direktkühlstrecke eingerichtet und für eine Abkühlung des Produktgases auf etwa 700°C ausgelegt ist. Eine andere Ausführungsform der Erfindung ist in diesem Zusammenhang dadurch gekennzeichnet, daß der Gleichgeschwindigkeits-Strömungskanal einen in Strömungsrichtung nach Maßgabe der abkühlungsbedingten Volumenreduzierung des Produktgases abnehmenden, nach wie vor kreisförmigen, Querschnitt aufweist und als Strahlungskühler für eine Abkühlung des Produktgases auf etwa 700°C ausgelegt ist. ― Die beschriebenen Ausführungsformen schließen nicht aus, eine Quencheinrichtung am Ende der Verbindungsleitung und/oder am Beginn des Konvektionskühlungs-Apparates anzuordnen.

Nach bevorzugter Ausführungsform der Erfindung beginnt in beiden Fällen der Strömungskanal unmittelbar oberhalb der Brennkammern der Vergasungsstufe. Im Rahmen der Erfindung kann der Gleichgeschwindigkeits-Strömungskanal radiale Schotten aufweisen, die thermodynamisch in die Strahlungskühlung integriert sind und aus aerodynamischen Gründen die vorstehend definierte Gleichgeschwindigkeitsverteilung nicht beeinträchtigen. Auch im Rahmen der Erfindung kann mit einem Dampfüberhitzer gearbeitet werden. Insoweit ist auch im Rahmen der Erfindung die mittelbare Zuführung eines fremden Kühlmittels möglich, jedoch lehrt die Erfindung dazu, daß bei der Ausführungsform mit Dampfüberhitzer dieser im oberen Teil des Konvektionskühlungs-Apparates angeordnet ist.

Bei der erfindungsgemäßen Anlage wird die mittlere Strömungsgeschwindigkeit des Produktgases grundsätzlich so eingerichtet, daß die Schlackepartikel aus der Strömung an keiner Stelle des Strömungsweges herausfallen können. Bewährt hat es sich im Rahmen dieser Vorgabe, die Auslegung so zu treffen, daß der Vergasungs/Strahlungskühlungs-Apparat für eine Strömungsgeschwindigkeit des Produktgases für kleiner 1 m/sec. eingerichtet ist. Um Störungen durch Ablagerungen zu beherrschen, empfiehlt es sich, den Gleichgeschwindigkeits-Strömungskanal mit Abklopfreinigungseinrichtungen auszurüsten, die außen am Schacht angreifen. Aus gleichen Gründen kann auch der Konvektionskühlungs-Apparat mit Abklopfreinigungseinrichtungen ausgerüstet sein. Weiterhin empfiehlt die Erfindung, daß die Verbindungsleitung kompensatorfrei ausgerüstet und kompensatorfrei an den Vergasungs/Strahlungskühlungs-Apparat bzw. an den Konvektionskühlungs-Apparat angeschlossen und daß der Konvektionskühlungs-Apparat unter Zwischenschaltung einer Ausgleichseinrichtung für Wärmedehnungen an sein Fundament angeschlossen ist.

Der vollständige Verzicht auf eine Mischkühlung (Quench) im Vergasungs/Strahlungskühlungs-Apparat ermöglicht es, das dort verfügbare Temperaturgefälle ausschließlich zur Dampferzeugung zu nutzen. Dadurch werden bei der erfindungsgemäßen Anlage im Vergleich zur bekannten Ausführungsform (EP 0115094) die Exergieverluste um ca. 2%-Punkte verringert, was z.B. bei einer Integration der erfindungsgemäßen Anlage in ein Gas-Dampfturbinenkraftwerk den Nettowirkungsgrad der Stromerzeugung um ca. 2%-Punkte verbessert.

Im folgenden wird die Erfindung anhand einer lediglich ein Ausführungsbeispiel darstellenden Zeichnung ausführlicher erläutert. Es zeigen in schematischer Darstellung

- Fig. 1: die Seitenansicht einer erfindungsgemäßen Anlage,
- Fig. 2: eine andere Ausführungsform des Gegenstandes nach Fig. 1 und
- Fig. 3: einen Schnitt in Richtung AB durch den Gegenstand der Fig. 2.

Die in den Figuren dargestellte Anlage ist für die Erzeugung eines Produktgases aus einem feinteiligen Kohlenstoffträger, insbesondere aus feinkörniger bis staubförmiger Kohle, im Wege der Druckvergasung bestimmt und eingerichtet. Zum grundsätzlichen Aufbau gehören
ein vertikaler Vergasungs/Strahlungskühlungs-Apparat 1, der von unten nach oben durchströmt ist, wie es die Pfeile in den Fig. 1 und 2 andeuten,
ein vertikaler Konvektionskühlungs-Apparat 2, der von dem Produktgas von oben nach unten durchströmt ist, und
eine gekühlte Verbindungsleitung 3 zwischen dem Kopf des Vergasungs/Strahlungskühlungs-Apparates 1 und dem Kopf des Konvektionskühlungs-Apparates 2.

Der Vergasungs/Strahlungskühlungs-Apparat 1 weist einen aus Rohren 4 gebildeten, im Horizontalschnitt kreisförmigen Schacht, einen unteren Flüssigschlackeauslaß 5 und ein oberes, düsenförmig eingezogenes Anschlußteilstück 6 für die Verbindungsleitung 3 auf. Er ist zur Abkühlung des Produktgases bis zur ausreichenden Verfestigung flüssig mitgerissener Schlackepartikel eingerichtet. Der Vergasungs/Strahlungskühlungs-Apparat besteht aus einem Vergasungsteil 1a und einem Strahlungskühlungsteil 1b. Der Konvektionskühlungs-Apparat 2 ist mit einem unteren Abzug 7 für das Produktgas und mitgeführter Schlackepartikel ausgerüstet. Ein Zyklon 8 oder Filter ist nachgeschaltet.

Der Schacht ist in bezug auf die Strömung des Produktgases als Gleichgeschwindigkeits-Strömungskanal 9 ausgeführt. Er ist von Einrichtungen für die unmittelbare und/oder mittelbare Zuführung von fremden Kühlmitteln frei. Der Gleichgeschwindigkeits-Strömungskanal 9 ist in bezug auf die Kühlung des Produktgases als Strahlungskühler eingerichtet und so ausgelegt, daß allein durch die Strahlungskühlung die ausreichende Verfestigung der mitgerissenen Schlackepartikel erfolgt.

Die ausgezogene Ausführungsform in der Fig. 1 macht deutlich, daß der Gleichgeschwindigkeits-Strömungskanal 9 als im Querschnitt zylindrischer Strömungskanal ausgebildet sowie als Strahlungskühler für eine Abkühlung des Produktgases bis auf etwa 1.000°C bei Eintritt in die Verbindungsleitung 3 ausgelegt ist. Diese Temperatur wurde in die Fig. 1 mit Hinweisstrich auf die ausgezogen gezeichnete Ausführungsform eingetragen. Im Bereich des düsenförmig eingezogenen Anschlußteilstückes 6 für die Verbindungsleitung 3 und/oder unmittelbar im Anschluß daran ist eine Quencheinrichtung 10 für die unmittelbare Einführung fremder Kühlmittel erkennbar. Im übrigen ist ein anschließendes Teilstück 11 der Verbindungsleitung 3 als Direktkühlstrecke eingerichtet und für eine Abkühlung des Produktgases auf etwa 700°C ausgelegt. Die in Fig. 1 strichpunktiert gezeichnete Ausführungsform ist von einer Quencheinrichtung 10 frei. Der Gleichgeschwindigkeits-Strömungskanal 9 besitzt einen in Strömungsrichtung nach Maßgabe der abkühlungsbedingten Volumenreduzierung des Produktgases abnehmenden Querschnitt. In der Zeichnung ist diese Abgabe als lineare Abnahme des Querschnittes dargestellt und übertrieben gezeichnet. In Strenge folgt diese Reduzierung des Querschnittes eher einer Exponentialfunktion. Dieser strichpunktiert gezeichnete Gleichgeschwindigkeits-Strömungskanal 9 ist als Strahlungskühler für eine Abkühlung des Produktgases auf etwa 700°C ausgelegt, wie in die Fig. 1 ebenfalls eingetragen wurde. In beiden Fällen beginnt der Gleichgeschwindigkeits-Strömungskanal 9 unmittelbar oberhalb der Brennkammern 12 des Vergasers 13, die im übrigen insbesondere in der Fig. 3 erkennbar sind, die einen Schnitt in Richtung AB durch den Gegenstand der Fig. 2 darstellt. Bei der Ausführungsform nach Fig. 2 besitzt der Gleichgeschwindigkeits-Strömungskanal im übrigen radiale Schotten 14, die thermodynamisch in die Strahlungskühlung integriert sind. Auch diese erkennt man in der Fig. 3. Im übrigen ist im Ausführungsbeispiel stets ein Dampfüberhitzer 15 vorgesehen, er befindet sich im oberen Teil des Konvektionskühlungs-Apparates 2.

Die Strömungsgeschwindigkeit des Produktgases ist bei der erfindungsgemäßen Anlage grundsätzlich beliebig. Sie soll möglichst klein gewählt werden, um zu erreichen, daß nur sehr feinkörnige Schlacketeilchen mitgerissen werden. So mag der Gleichgeschwindigkeits-Strömungskanal 9 für eine Strömungsgeschwindigkeit des Produktgases von kleiner als 1 m/sec. eingerichtet sein. Da der Querschnitt der Verbindungsleitung 3 wesentlich geringer ist, ist sichergestellt, daß die Schlackepartikel von dem Vergasungs/Strahlungskühlungs-Apparat 1 in den Konvektionskühlungs-Apparat 2 überführt werden.

Sowohl in der Fig. 1 als auch in der Fig. 2 sind Abklopfreinigungseinrichtungen 16 angedeutet, die außen an dem Schacht angreifen, der den Gleichgeschwindigkeits-Strömungskanal 9 bildet. Man erkennt sie aber auch an dem Konvektionskühlungs-Apparat 2. Sowohl bei der Ausführungsform nach Fig. 1 als auch bei der Ausführungsform nach Fig. 2 ist die Verbindungsleitung 3 kompensatorfrei ausgeführt und kompensatorfrei an den Vergasungs/Strahlungskühlungs-Apparat 1 bzw. an den Konvektionskühlungs-Apparat 2 angeschlossen. Der Konvektionskühlungs-Apparat 2 ist unter Zwischenschaltung einer Ausgleichseinrichtung 17, die thermisch oder hydraulisch funktioniert, an sein Fundament 18 angeschlossen. Im einzelnen ist zu den beschriebenen Anlagen und ihrer Funktionsweise folgendes vorzutragen:

Durch die Brenner 19 der Brennkammer 12 werden der fein aufgemahlene Brennstoff, vornehmlich 75% kleiner 0,09 mmy in Mischung mit einem sauerstoffhaltigen Vergasungsmittel (Sauerstoff bis Luft) unter Zusatz von Prozeßdampf in den Vergaser 13 eingebracht, wo der Brennstoff in ein Gas, das im wesentlichen CO und H₂ enthält, durch Partialoxydation umgewandelt wird. Der Vergaser 13 ist durch den unteren Teil der Rohrwandkonstruktion des Gleichgeschwindigkeits-Strömungskanals 9 bzw. eines vorgeschalteten Apparates gebildet und mit einer korrosionsbeständigen Auskleidung mit definierter Wärmedurchgangszahl ausgeführt. Der Strahlungskühlungs-Apparat 1b sowie der Konvektionskühlungs-Apparat 2 stellen ein Kühlsystem dar, in dem hochgespannter Dampf erzeugt wird. Dagegen kann der Vergasungsteil 1a ein Kühlmedium enthalten, das bei niedrigeren Temperaturen als sie dem hochgespannten Dampf entsprechen, arbeitet. Die bei 5 austretende flüssige Schlacke wird in einem Wasserbad 20 verfestigt. Die Schlacke gelangt zu dem Brecher 21, der die Schlacke auf eine Körnung kleiner 25 mm bricht. Die gebrochene Schlacke wird aus dem System ausgetragen. Der Stand des Wasserbades 20 wird durch Zu- und Abführung von Schlackekühlwasser gehalten. Die Rohrwandkonstruktion ist in einem zylindrischen Druckmantel 22 in der Weise angeordnet, daß der Systemdruck des Kühlsystems die Temperatur bestimmt, mit der der Druckmantel 22 belastet wird. Der Vergaser 13 und der Gleichgeschwindigkeits-Strömungskanal 9 haben getrennte Kühlsysteme. Das in dem Vergaser 13 erzeugte heiße Gas führt teigige bis flüssige Schlackepartikel mit und verläßt den Vergaser 13 aufwärtsströmend. In dem Gleichgeschwindigkeits-Strömungskanal 9 werden das Rohgas und die mitgeführten Partikel so abgekühlt, daß die mitgeführten Partikel praktisch fest sind und beim Einlauf in die Direktkühlstrecke 11 und innerhalb derselben keine Agglomeration der Partikel auftritt. Der Querschnitt der Quencheinrichtung 10 geht stufenlos auf den erforderlichen Mischquerschnitt über, wodurch sich die Geschwindigkeit entsprechend erhöht. In dem nachfolgenden aufsteigenden Gasweg liegt die Tragfähigkeit des Gasstromes für Partikel in Richtung steigender Grenzkorndurchmesser. Auch in dem Gleichgeschwindigkeits-Strömungskanal 9 sind die Strömungsquerschnitte so gestaltet, daß die Tragfähigkeit der Gasströmung für Partikel in Richtung steigender Grenzkorndurchmesser liegt. Auch die Verbindungsleitung 3 und der Konvektionskühlungs-Apparat 2 sind wie der Druckmantel 22 mit einer Rohrwandkonstruktion ausgeführt. Das gekühlte Produktgas verläßt den Konvektionskühlungs-Apparat 2 über den Auslaß 7, in dem Zyklon 8 werden die Schlackepartikel abgeschieden und ausgeschleust. Das Gas verläßt den Zyklon 8 über den Auslaß 23.

## Patentansprüche

1. Anlage für die Erzeugung eines Produktgases aus einem feinteiligen Kohlenstoffträger, insbesondere aus feinkörniger bis staubförmiger Kohle, im Wege der Druckvergasung, ― mit
einem vertikalen Vergasungs/Strahlungskühlungs-Apparat, der von unten nach oben durchströmt ist,
einem vertikalen Konvektionskühlungs-Apparat, der von oben nach unten durchströmt ist und
einer gekühlten Verbindungsleitung zwischen dem Kopf des Vergasungs/Strahlungskühlungs-Apparates und dem Kopf des Konvektionskühlungs-Apparates,
wobei der Vergasungs/Strahlungskühlungs-Apparat einen aus Rohren gebildeten, im Horizontalschnitt kreisförmigen Schacht, einen unteren Flüssigschlackeauslaß und ein oberes konisch eingezogenes Anschlußteilstuck für die Verbindungsleitung aufweist sowie zur Abkühlung des Produktgases bis zur ausreichenden Verfestigung flüssig mitgerissener Schlackepartikel eingerichtet ist und wobei der Konvektionskühlungs-Apparat mit einem unteren Abzug für das Produktgas und mitgeführte Schlackepartikel ausgerüstet ist, **dadurch gekennzeichnet**, daß der Schacht in bezug auf die Strömung des Produktgases als Gleichgeschwindigkeits-Strömungskanal (9) ausgeführt ist, der von Einrichtungen für die unmittelbare und/oder mittelbare Zuführung von fremden Kühlmitteln frei ist, und daß der Gleichgeschwindigkeits-Strömungskanal (9) in bezug auf die Kühlung des Produktgases als Strahlungskühler so ausgelegt ist, daß allein durch die Strahlungskühlung die ausreichende Verfestigung mit mitgerissener Schlacke erfolgt.

2. Anlage nach Anspruch 1, dadurch gekennzeichnet, daß der Gleichgeschwindigkeits-Strömungskanal (9) als im Querschnitt zylindrischer Strömungskanal ausgebildet sowie als Strahlungskühler für eine Abkühlung des Produktgases bis auf etwa 1.000°C bei Eintritt in die Verbindungsleitung (3) ausgelegt ist und daß im Bereich des düsenförmig eingezogenen Anschlußteilstückes (6) für die Verbindungsleitung (3) und/oder im unmittelbaren Anschluß daran eine Quencheinrichtung (10) für die Einführung fremder Kühlmittel angeordnet sowie ein anschließendes Teilstück (11) der Verbindungsleitung (3) als Direktkühlstrecke eingerichtet und für eine Abkühlung des Produktgases auf etwa 700°C ausgelegt ist.

3. Anlage nach Anspruch 1, dadurch gekennzeichnet, daß der Gleichgeschwindigkeits-Strömungskanal (9) einen in Strömungsrichtung nach Maßgabe der abkühlungsbedingten Volumenreduzierung des Produktgases abnehmenden Querschnitt aufweist und als Strahlungskühler für eine Abkühlung des Produktgases auf etwa 700°C ausgelegt ist.

4. Anlage nach einem der Ansprüche 1 bis 3, dadurch gekennzeichnet, daß der Gleichgeschwindigkeits-Strömungskanal (9) unmittelbar oberhalb der Brennkammern (12) des Vergasers (13) beginnt.

5. Anlage nach einem der Ansprüche 1 bis 4, dadurch gekennzeichnet, daß der Gleichgeschwindigkeits-Strömungskanal (9) radiale Schotten (14) aufweist, die in die Strahlungskühlung integriert sind.

6. Anlage nach einem der Ansprüche 1 bis 5, dadurch gekennzeichnet, daß bei der Ausführungsform mit Dampfüberhitzer (15) dieser im oberen Teil des Konvektionskühlungs-Apparates (2) angeordnet ist.

7. Anlage nach einem der Ansprüche 1 bis 6, dadurch gekennzeichnet, daß der Gleichgeschwindigkeits-Strömungskanal (9) für eine Strömungsgeschwindigkeit des Produktgases von kleiner als 1 m/sec. eingerichtet ist.

8. Anlage nach einem der Ansprüche 1 bis 7, dadurch gekennzeichnet, daß der Gleichgeschwindigkeits-Strömungskanal (9) mit Abklopfreinigungseinrichtungen (16) ausgerüstet ist, die außen am Gleichgeschwindigkeits-Strömungskanal (9) angreifen.

9. Anlage nach einem der Ansprüche 1 bis 8, dadurch gekennzeichnet, daß der Konvektionskühlungs-Apparat (2) mit Abklopfreinigungseinrichtungen (16) ausgerüstet ist.

10. Anlage nach den Ansprüchen 1 bis 9, dadurch gekennzeichnet, daß der Vergasungsteil (1a) des Vergasungs/Strahlungskühlungs-Apparates (1) vom Kühlsystem des Strahlungskühlungsteils (1b) getrennt ist, wobei der Arbeitsdruck und/oder die Arbeitstemperatur des Kühlmediums in beiden Systemen unterschiedlich sind.

11. Anlage nach einem der Ansprüche 1 bis 10, dadurch gekennzeichnet, daß die Verbindungsleitung (3) kompensatorfrei ausgeführt und kompensatorfrei an den Vergasungs/Strahlungskühlungs-Apparat (1) bzw. an den Konvektionskühlungs-Apparat (2) angeschlossen ist und daß der Konvektionskühlungs-Apparat (2) unter Zwischenschaltung einer Ausgleichseinrichtung (17) für Wärmedehnungen an sein Fundament (18) angeschlossen ist.

## Claims

1. Plant for generating a product gas from a finely- divided source of carbon, especially from fine-grained to pulverulent coal, through pressure gasification, ― with
a vertical gasification/radiant-cooling apparatus through which the flow passes from bottom to top,
a vertical convective-cooling apparatus through which the flow passes from top to bottom and
a cooled connecting line between the head of the gasification/radiant-cooling apparatus and the head of the convective-cooling apparatus,
in which the gasification/radiant-cooling apparatus has a shaft of circular horizontal cross-section formed from tubes, a bottom liquid slag outlet and a top connecting piece, which is reduced conically, for the connecting line, and is set up for cooling the product gas until the slag particles entrained in liquid form are adequately solidified, and in which the convective-cooling apparatus is equipped with a bottom outlet for the product gas and the slag particles carried with it, characterized in that the shaft is constructed as a constant-velocity flow duct (9) with respect to the flow of the product gas and is free from devices for direct and/or indirect supply of independent coolants, and in that the constant-velocity flow duct (9) is designed as a radiant cooler with respect to the cooling of the product gas in such a way that adequate solidification of the entrained slag takes place by radiant cooling alone.

2. Plant according to Claim 1, characterized in that the constant-velocity flow duct (9) is formed as a flow duct of cylindrical cross-section and is designed as a radiant cooler for cooling the product gas to approximately 1,000°C at the entry to the connecting line (3) and in that a quenching device (10) for the introduction of an independent coolant is located in the region of the connecting piece (6), which is reduced in the form of a nozzle, for the connecting line (3) and/or directly connected thereto, and an adjacent section (11) of the connecting line (3) is set up as a direct cooling section and is designed for cooling the product gas to approximately 700°C.

3. Plant according to Claim 1, characterized in that the constant-velocity flow duct (9) has a cross-section which reduces in the direction of flow in accordance with the extent of the reduction in volume of the product gas caused by cooling and is designed as a radiant cooler for cooling the product gas to approximately 700°C.

4. Plant according to one of Claims 1 to 3, characterized in that the constant-velocity flow duct (9) starts directly above the combustion chambers (12) of the gasifier (13).

5. Plant according to one of Claims 1 to 4, characterized in that the constant-velocity flow duct (9) has radial panels (14) which are integrated into the radiant cooling system.

6. Plant according to one of Claims 1 to 5, characterized in that in the embodiment with a steam superheater (15) this is located in the upper part of the convective-cooling apparatus (2).

7. Plant according to one of the Claims 1 to 6, characterized in that the constant-velocity flow duct (9) is set up for a flow velocity of the product gas of less than 1 m/sec.

8. Plant according to one of the Claims 1 to 7, characterized in that the constant-velocity flow duct (9) is equipped with rapping cleaning devices (16) which act externally on the constant-velocity flow duct (9).

9. Plant according to one of Claims 1 to 8, characterized in that the convective-cooling apparatus (2) is equipped with rapping cleaning devices (16).

10. Plant according to one of Claims 1 to 9, characterized in that the gasification section (1a) of the gasification/radiant-cooling apparatus (1) is separate from the cooling system of the radiant-cooling section (1b), the working pressure and/or working temperature of the cooling medium being different in the two systems.

11. Plant according to one of Claims 1 to 10, characterized in that the connecting line (3) is constructed without compensators and is connected without compensators to the gasification/radiant-cooling apparatus (1) and the convective-cooling apparatus (2), and in that the convective-cooling apparatus (2) is connected to its base (18) with an interposed compensating device (17) for thermal expansion.

## Revendications

1. Installation pour la production d'un gaz industriel à partir d'une matière carbonée finement divisée, en particulier à partir de charbon finement granulé à pulvérulent, par le moyen de la gazéification sous pression, avec
― un appareil vertical de gazéification/refroidissement par rayonnement, qui est parcouru de bas en haut,
― un appareil vertical de refroidissement par convection, qui est parcouru de haut en bas, et
― une conduite de liaison refroidie entre la tête de l'appareil de gazéification/refroidissement par rayonnement et la tête de l'appareil de refroidissement par convection,
dans laquelle l'appareil de gazéification/refroidissement par rayonnement présente une cuve formée par des tubes et circulaire en section horizontale, une sortie inférieure pour la scorie liquide et un raccord supérieur à profil conique pour la conduite de liaison et est construit pour le refroidissement du gaz industriel jusqu'à la solidification suffisante des particules de scorie entraînées à l'état liquide, et dans laquelle l'appareil de refroidissement par convection est équipé d'une sortie inférieure pour le gaz industriel et les particules de scorie entraînées, caractérisée en ce que la cuve est réalisée sous la forme d'un canal d'écoulement à vitesse constante (9) par rapport à l'écoulement du gaz industriel, canal qui est libre d'équipements pour l'apport direct et/ou indirect d'agents de refroidissement étrangers, et en ce que le canal d'écoulement à vitesse constante (9) est conçu, par rapport au refroidissement du gaz industriel, comme un refroidisseur à rayonnement de sorte que la solidification suffisante de la scorie entraînée se produit par le seul refroidissement par rayonnement.

2. Installation suivant la revendication 1, caractérisée en ce que le canal d'écoulement à vitesse constante (9) constitue un canal d'écoulement de section cylindrique et est conçu comme un refroidisseur par rayonnement pour un refroidissement du gaz industriel jusqu'à environ 1000°C à l'entrée dans la conduite de liaison (3) et en ce que, dans la région du raccord (6) en forme de tuyère pour la conduite de liaison (3) et/ou en raccordement direct à celui-ci, est installé un dispositif de refroidissement brusque (10) pour l'introduction d'agents de refroidissement étrangers et en ce qu'un tronçon de raccordement (11) de la conduite de liaison (3) est réalisé comme zone de refroidissement direct et est conçu pour un refroidissement du gaz industriel à environ 700°C.

3. Installation suivant la revendication 1, caractérisée en ce que le canal d'écoulement à vitesse constante (9) présente dans le sens de l'écoulement une section transversale décroissante en fonction de la réduction de volume du gaz industriel résultant du refroidissement, et est conçu comme un refroidisseur par rayonnement pour un refroidissement du gaz industriel à environ 700°C.

4. Installation suivant l'une ou l'autre des revendications 1 à 3, caractérisée en ce que le canal d'écoulement à vitesse constante (9) commence immédiatement au-dessus des chambres de combustion (12) du gazéificateur (13).

5. Installation suivant l'une ou l'autre des revendications 1 à 4, caractérisée en ce que le canal d'écoulement à vitesse constante (9) présente des ailettes radiales (14), qui sont intégrées dans le refroidissement par rayonnement.

6. Installation suivant l'une ou l'autre des revendications 1 à 5, caractérisée en ce que, dans la forme de réalisation avec surchauffeur de vapeur (15), celui-ci est disposé dans la partie supérieure de l'appareil de refroidissement par convection (2).

7. Installation suivant l'une ou l'autre des revendications 1 à 6, caractérisée en ce que le canal d'écoulement à vitesse constante (9) est construit pour une vitesse d'écoulement du gaz industriel inférieure à 1 m/s.

8. Installation suivant l'une ou l'autre des revendications 1 à 7, caractérisée en ce que le canal d'écoulement à vitesse constante (9) est équipé de dispositifs de nettoyage par battage (16), qui frappent par l'extérieur le canal d'écoulement à vitesse constante (9).

9. Installation suivant l'une ou l'autre des revendications 1 à 8, caractérisée en ce que l'appareil de refroidissement par convection (2) est équipé de dispositifs de nettoyage par battage (16).

10. Installation suivant l'une ou l'autre des revendications 1 à 9, caractérisée en ce que la section de gazéification (1a) de l'appareil de gazéification/refroidissement par rayonnement (1) est séparée du circuit de refroidissement de la section de refroidissement par rayonnement (1b), la pression de travail et/ou la température de travail de l'agent de refroidissement étant différente dans les deux circuits.

11. Installation suivant l'une ou l'autre des revendications 1 à 10, caractérisée en ce que la conduite de liaison (3) est réalisée sans compensateur et est raccordée sans compensateur à l'appareil de gazéification/refroidissement par rayonnement (1), respectivement à l'appareil de refroidissement par convection (2), et en ce que l'appareil de refroidissement par convection (2) est relié à sa fondation (18) par l'intermédiaire d'un dispositif (17) de compensation des déformations thermiques.
